# EUROPÄISCHE PATENTANMELDUNG

(11) **EP 3 726 135 A1**
(43) Veröffentlichungstag der Anmeldung: **21.10.2020**
(21) Anmeldenummer: 20164105.7
(22) Anmeldetag: 19.03.2020
(51) Int. Cl.: F23K 3/00, F23K 3/02, B65G 53/46

(54) **DOSIERVORRICHTUNG FÜR KOHLENSTAUB**

(30) Priorität: 18.04.2019 DE 102019205736
(71) Anmelder: Benninghoven GmbH & Co. KG, 54516 Wittlich (DE)
(72) Erfinder: Omerbegovic, Kemal, 41464 Neuss (DE); Martini, Torsten, 54497 Morbach-Gutenthal (DE); Zimmer, Kurt Dietmar, 54472 Longkamp (DE)
(74) Vertreter: Rau, Schneck & Hübner Patentanwälte Rechtsanwälte PartGmbB

(57) **Zusammenfassung**

Eine Dosiervorrichtung für Kohlenstaub umfasst eine Zellenradschleuse (2) zum Dosieren einer Kohlenstaubmenge, wobei die Zellenradschleuse (2) aufweist ein Gehäuse (12) mit einer Zulauföffnung (16) zum Zuführen von Kohlenstaub, ein in dem Gehäuse (12) um eine Drehachse (17) entlang einer Drehrichtung (21) drehantreibbar gelagertes Zellenrad (9), das mehrere Zellenradkammern (11) vorgibt, und eine Auslauföffnung (16) zur Abgabe von Kohlenstaub aus der Zellenradschleuse (2). Die Dosiervorrichtung umfasst ferner eine an einer ersten Zuluftöffnung (29) der Zellenradschleuse (2) angeschlossene erste Druckluftleitung (28) zum Ausblasen von Kohlenstaub aus der Zellenradschleuse (2) durch die Auslauföffnung (16) und eine an einer zweiten Zuluftöffnung (32) der Zellenradschleuse (2) angeschlossene zweite Druckluftleitung (30) zum Aufwirbeln von Kohlenstaub in zumindest einer der Zellenradkammern (11).

## Beschreibung

Der Inhalt der deutschen Patentanmeldung DE 10 2019 205 736.5 wird durch Bezugnahme hierin aufgenommen.

Die Erfindung betrifft eine Dosiervorrichtung für Kohlenstaub.

Die Leistung eines Brenners, in dem Kohlenstaub verbrannt wird, hängt unter anderem von der Menge des in den Brenner zugeführten und dort verbrannten Kohlenstaubs ab. Zur Dosierung der Kohlenstaubmenge in den Brenner dient eine Dosiervorrichtung.

Dosiervorrichtungen sind aus DE 10 2012 007 701 A1 und US 941,024 A bekannt.

Der Erfindung liegt die Aufgabe zugrunde, die Regelbarkeit des Brenners zu verbessern und insbesondere den Regelbereich des Brenners zu erweitern, insbesondere in einem unteren Lastbereich des Regelbereichs.

Die Aufgabe wird durch die Merkmale des Anspruchs 1 gelöst. Der Kern der Erfindung besteht darin, dass eine erfindungsgemäße Dosiervorrichtung eine Dosiereinheit, insbesondere in Form einer Zellenradschleuse umfasst, wobei an die Zellenradschleuse eine erste Druckluftleitung zum Ausblasen von Kohlenstaub aus der Zellenradschleuse angeschlossen ist. Ferner ist eine zweite Druckluftleitung an die Zellenradschleuse angeschlossen, um Kohlenstaub in einer Zellenradkammer aufzuwirbeln, insbesondere bevor der Kohlenstaub aus der Zellenradkammer abgegeben wird. Insbesondere wird die selbsttätige Fließfähigkeit des Kohlenstaubs durch die Aufwirbelung mittels der zweiten Druckluftleitung verbessert. Die Zellenradschleuse dient zum Dosieren einer Kohlenstaubmenge. Die Zellenradschleuse weist ein Gehäuse mit einer Zulauföffnung zum Zuführen von Kohlenstaub auf. In dem Gehäuse ist ein um eine Drehachse entlang einer Drehrichtung drehantreibbar gelagertes Zellenrad angeordnet. Das Zellenrad gibt mehrere Zellenradkammern vor. Die Zellenradschleuse weist ferner eine Auslauföffnung auf, um Kohlenstaub aus der Zellenradschleuse abzugeben. Die erste Druckluftleitung ist an die Zellenradschleuse über eine erste Zuluftöffnung angeschlossen. Die zweite Druckluftleitung ist an der Zellenradschleuse über eine zweite Zuluftöffnung angeschlossen. Überraschend wurde gefunden, dass ein Zusetzen und Blockieren des Kohlenstaubs in den Zellenradkammern durch die zweite Druckluftleitung verhindert werden kann. Insbesondere wird der in der jeweiligen Zellenradkammer befindliche Kohlenstaub durch die über die zweite Druckluftleitung zugeführte Druckluft aufgewirbelt und somit dessen Fließfähigkeit für die Abgabe des Kohlenstaubs aus der Zellenradschleuse begünstigt. Der Kohlenstaub kann gleichmäßiger und kontinuierlicher aus der Zellenradschleuse abgegeben werden. Das Brennerverhalten ist dadurch kontinuierlicher, also verbessert. Leistungssprünge des Brenners werden vermieden.

Insbesondere ist es dadurch möglich, den Kohlenstaub aus der Dosiereinheit früher und kontinuierlicher, also gleichmäßiger, auszutragen. Eine gleichmäßige Abgabe des Kohlenstaubs ist insbesondere auch dann gegeben, wenn die Fläche der Auslauföffnung entlang der Drehrichtung des Zellenrads der Zellenradschleuse im Wesentlichen, insbesondere exakt, kontinuierlich ansteigt. Es ist auch möglich, dass die Fläche der Auslauföffnung entlang der Drehrichtung des Zellenrads nicht kontinuierlich ansteigt. Insbesondere kann der Anstieg der Querschnittsfläche der Auslauföffnung entlang der Drehrichtung unkonstant sein und insbesondere mindestens ein lokales Maximum aufweisen.

Die Auslauföffnung weist insbesondere eine Kontur auf, die zumindest abschnittsweise konkav ausgeführt ist. Insbesondere ist die Auslauföffnung in einem Übergangsbereich zwischen einem Anfangsabschnitt und einem Endabschnitt konkav ausgeführt. Die Drehachse des Zellenrads ist insbesondere senkrecht zur Auslauföffnung orientiert.

Pulsationen bei der Dosierung, insbesondere in einem unteren Regelbereich, werden minimiert. Der Regelbereich des Brenners ist in dem unteren Lastbereich erweitert, also erhöht.

Eine Anordnung der ersten Zuluftöffnung gemäß Anspruch 2 begünstigt das Ausblasen des Kohlenstaubs aus der Zellenradschleuse durch die Auslauföffnung. Insbesondere ist die Zuluftöffnung senkrecht zur Drehachse orientiert. Die über die erste Zuluftöffnung zugeführte Förderluft ist insbesondere parallel zur Drehachse und damit parallel zur Kohlenstaubförderrichtung aus der Zellenradschleuse orientiert.

Eine Anordnung der ersten Zuluftöffnung gemäß Anspruch 3 kann platzsparend erfolgen. Insbesondere ist die erste Zuluftöffnung im oberen Gehäusedeckel der Zellenradschleuse integriert.

Eine Anordnung der ersten Zuluftöffnung gemäß Anspruch 4 verbessert das Ausblasen des Kohlenstaubs durch die Auslauföffnung. Eine fluchtende Anordnung der Zuluftöffnung bezüglich der Auslauföffnung liegt insbesondere dann vor, wenn die Projektion der Kontur der ersten Zuluftöffnung entlang der Flächennormalen der ersten Zuluftöffnung innerhalb der Kontur der Auslauföffnung angeordnet ist. Wenn insbesondere die erste Zuluftöffnung und die Auslauföffnung horizontal orientiert sind, ist eine fluchtende Anordnung dann gegeben, wenn die erste Zuluftöffnung in einer Draufsicht auf die Dosiervorrichtung innerhalb der Auslauföffnung angeordnet ist. Eine Anordnung der ersten Zuluftöffnung innerhalb der Auslauföffnung ist auch dann gegeben, wenn die erste Zulauföffnung in einem Randbereich die Kontur der Auslauföffnung berührt. Eine fluchtende Anordnung ist auch dann gegeben, wenn die erste Zuluftöffnung zumindest bereichsweise innerhalb der Projektion der Auslauföffnung angeordnet ist, wobei insbesondere mindestens 70 % der Fläche der ersten Zuluftöffnung innerhalb der Auslauföffnung projiziert sind, insbesondere mindestens 80 %, insbesondere mindestens 90 % und insbesondere mindestens 95 %.

Eine Anordnung der zweiten Zuluftöffnung gemäß Anspruch 5 ermöglicht ein verbessertes Aufwirbeln des Kohlenstaubs innerhalb der Zellenradkammer.

Eine Anordnung der zweiten Zuluftöffnung gemäß Anspruch 6 ermöglicht eine vereinfachte und kompaktere Bauweise der Zellenradschleuse.

Eine Anordnung der Zuluftöffnungen gemäß Anspruch 7 ermöglicht ein vorteilhaftes Aufwirbeln des Kohlenstaubs vor dem Abgeben des Kohlenstaubs.

Eine Anordnung der Zuluftöffnungen gemäß Anspruch 8 hat sich als besonders vorteilhaft für das Aufwirbeln und Ausblasen erwiesen.

Eine Anordnung der zweiten Zuluftöffnung bezüglich der Auslauföffnung gemäß Anspruch 9 ermöglicht ein verbessertes Aufwirbeln und Abgeben des Kohlenstaubs. Für eine fluchtende Anordnung der zweiten Zuluftöffnung bezüglich der Auslauföffnung gelten dieselben Kriterien wie für die fluchtende Anordnung der ersten Zuluftöffnung bezüglich der Auslauföffnung, wie vorstehend beschrieben, worauf hiermit verwiesen wird.

Sowohl die in den Patentansprüchen angegebenen Merkmale als auch die in dem nachfolgenden Ausführungsbeispiel einer erfindungsgemäßen Zellenradschleuse angegebenen Merkmale sind jeweils für sich alleine oder in Kombination miteinander geeignet, den erfindungsgemäßen Gegenstand weiterzubilden. Die jeweiligen Merkmalskombinationen stellen hinsichtlich der Weiterbildungen des Erfindungsgegenstands keine Einschränkung dar, sondern weisen im Wesentlichen lediglich beispielhaften Charakter auf.

Weitere Merkmale, Vorteile und Einzelheiten der Erfindung ergeben sich aus der nachfolgenden Beschreibung eines Ausführungsbeispiels anhand der Zeichnung. Es zeigen:
- Fig. 1: eine perspektivische Ansicht von oben einer Kohlenstaubverbrennungsvorrichtung mit einer Zellenradschleuse,
- Fig. 2: eine Seitenansicht der Kohlenstaubverbrennungsvorrichtung gemäß Fig. 1,
- Fig. 3: eine Frontansicht der Kohlenstaubverbrennungsvorrichtung gemäß Fig. 1,
- Fig. 4: eine Draufsicht auf die Kohlenstaubverbrennungsvorrichtung von oben gemäß Fig. 1,
- Fig. 5: eine vergrößerte teilgeschnittene Darstellung der Kohlenstaubverbrennungsvorrichtung in einer ersten Anordnung der Zellenradschleuse,
- Fig. 6: eine Fig. 5 entsprechende Darstellung in einer zweiten Anordnung der Zellenradschleuse,
- Fig. 7: eine weitere, Fig. 5 entsprechende Darstellung in einer verschiedenen Anordnung der Zellenradschleuse,
- Fig. 8: eine vergrößerte Ansicht eines unteren Gehäusedeckels der Zellenradschleuse und
- Fig. 9: eine perspektivische Darstellung einer Verbindungsleitung mit Fallrohr.

Eine in Fig. 1 bis 4 als Ganzes mit 1 gekennzeichnete Kohlenstaubverbrennungsvorrichtung umfasst eine Dosiereinheit in Form einer Zellenradschleuse 2 zum Dosieren einer Kohlenstaubmenge. Die Kohlenstaubverbrennungsvorrichtung 1 umfasst eine in den Figuren nicht dargestellte Brennereinheit zum Verbrennen der dosierten Kohlenstaubmenge. Die Kohlenstaubverbrennungsvorrichtung 1 umfasst eine Verbindungsleitung 3, die die Dosiereinheit 2 mit der Brennereinheit verbindet.

Oberhalb der Dosiereinheit 2 ist ein Zwischenbehälter 4 angeordnet. Der Zwischenbehälter 4 ist mit einem nicht dargestellten Kohlenstaubsilo verbunden. In dem Kohlenstaubsilo wird Kohlenstaub zwischengelagert und in den Zwischenbehälter 4 gefördert. Insbesondere ist das Kohlenstaubsilo oberhalb des Zwischenbehälters 4 angeordnet.

Der Zwischenbehälter 4 ist konzentrisch zu der Zellenradschleuse 2 angeordnet. Der Zwischenbehälter 4 ist entlang der Schwerkraft, insbesondere konisch, verjüngend ausgeführt, um eine selbsttätige Förderung des Kohlenstaubs in die Zellenradschleuse 2 zu ermöglichen. Der Zwischenbehälter 4 ist mit der Zellenradschleuse 2 über eine Flanschverbindung 5 verbunden. Insbesondere ist der Zwischenbehälter 4 auf einen oberen Gehäusedeckel 31 der Zellenradschleuse 2 aufgesetzt und mittels der Flanschverbindung 5 damit verbunden.

Im Bereich einer unteren Ausgangsöffnung 7 ist an dem Zwischenbehälter 4 ein Trennboden 6 angeordnet, der die Ausgangsöffnung 7 zumindest bereichsweise verschließt. Durch den Trennboden 6 ist der Zwischenbehälter 4 von der Zellenradschleuse 2 getrennt. Der Trennboden 6 ist durch den oberen Gehäusedeckel 31 der Zellenradschleuse 2 gebildet. Der Trennboden 6 ist gemäß dem gezeigten Ausführungsbeispiel halbkreisförmig ausgeführt und deckt im Wesentlichen die Hälfte der Ausgangsöffnung 7 ab. Über die andere Hälfte, die nicht von dem Trennboden 6 abgedeckt ist, kann Kohlenstaub unmittelbar aus dem Zwischenbehälter 4 über die Ausgangsöffnung 7 in die Zellenradschleuse 2 gelangen.

In dem Zwischenbehälter 4 ist ein Rührwerk 8 mit mindestens einer Rührspeiche, insbesondere mit vier Rührspeichen vorgesehen. Das Rührwerk 8 lockert und befördert den Kohlenstaub gleichmäßig in die darunterliegende Zellenradschleuse 2.

Die Zellenradschleuse 2 ist eine Vertikal-Zellenradschleuse.

Die Zellenradschleuse 2 weist ein Zellenrad 9 auf mit zwanzig Zellenwänden 10. Die Zellenwände 10 werden auch als Rotorblätter bezeichnet. Zwischen zwei Rotorblättern 10 ist jeweils eine Zellenradkammer 11 gebildet. Das Zellenrad 9 weist zwanzig Zellenradkammern 11 auf. Die Zellenradkammern 11 sind identisch ausgeführt und weisen insbesondere eine identische Größe auf.

Das Zellenrad 9 ist in einem Gehäuse 12 der Zellenradschleuse 2 angeordnet. Das Gehäuse 12 ist im Wesentlichen rohrzylindrisch ausgeführt, wobei die Zylinderachse vertikal orientiert ist. Das Zellenrad 9 ist in dem Gehäuse 12 um eine Drehachse 17 drehantreibbar gelagert. Die Drehachse 17 ist insbesondere identisch mit der Zylinderachse des Gehäuses 12. Die Drehachse 17 ist insbesondere vertikal orientiert.

Die Drehachse 17 ist insbesondere identisch mit der Rührwerkachse des Rührwerks 8.

An der oberen Flanschverbindung 5 weist das Gehäuse 12 eine Zulauföffnung 13 auf, um Kohlenstaub aus dem Zwischenbehälter 4 in die Zellenradschleuse 2 zuzuführen. Die Zulauföffnung 13 entspricht der Ausgangsöffnung 7. Insbesondere ist die Zulauföffnung 13 identisch mit der Ausgangsöffnung 7.

An einer unteren Flanschverbindung 14 ist am Gehäuse 12 ein unterer Gehäusedeckel 15 an dem Gehäuse 12 befestigt. Der untere Gehäusedeckel 15 ist separat in Fig. 8 dargestellt. Der untere Gehäusedeckel 15 weist eine Auslauföffnung 16 auf, durch die der Kohlenstaub aus der Zellenradschleuse 2 gleichmäßig abgegeben wird.

Das Zellenrad 9 wird von einem frequenzgeregelten Getriebemotor 18 über eine nicht dargestellte Kette, die in einem Kettengehäuse 19 läuft, angetrieben. Gemäß dem gezeigten Ausführungsbeispiel beträgt die Grundlast für den Getriebemotor etwa 1 min⁻¹. Bei Volllast wird der Getriebemotor 18 mit 20 min⁻¹ angetrieben.

Das Rührwerk 8 ist starr mit dem Zellenrad 9 verbunden. Eine Drehung des Zellenrads 9 bewirkt instantan eine Drehung des Rührwerks 8.

Der Getriebemotor 18 ist mittels einer Motorhalterung 20 gehalten.

Im Folgenden wird anhand von Fig. 8 die Auslauföffnung 16 näher erläutert. Die Auslauföffnung 16 ist stirnseitig am Zellenrad 9 und insbesondere an den Zellenradkammern 11 angeordnet. Die Auslauföffnung 16 ist im Wesentlichen tropfenförmig oder pfeifenförmig ausgeführt. Die Auslauföffnung 16 ist einteilig ausgeführt. Die Auslauföffnung 16 weist entlang der Drehrichtung 21 des Zellenrads 9 einen vorlaufenden Anfangsabschnitt 22 und einen nachlaufenden Endabschnitt 23 auf.

Der Anfangsabschnitt 22 weist eine Radialausdehnung r_{A} auf, die kleiner ist als eine Radialausdehnung r_{E} des Endabschnitts 23. Der Anfangsabschnitt 22 und der Endabschnitt 23 sind einteilig miteinander verbunden. Es ist grundsätzlich denkbar, den Anfangsabschnitt 22 von dem Endabschnitt 23 durch einen Trennsteg voneinander zu trennen. In diesem Fall wäre die Auslauföffnung 16 zweiteilig ausgeführt.

In Drehrichtung 21 erstreckt sich der Anfangsabschnitt 22 entlang eines Drehwinkels w_{A}. Der Endabschnitt 23 erstreckt sich in Drehrichtung um einen Drehwinkel w_{E}. Gemäß dem gezeigten Ausführungsbeispiel beträgt der Drehwinkel w_{A} des Anfangsabschnitts 22 15°. Der Drehwinkel w_{E} des Endabschnitts 23 beträgt gemäß dem gezeigten Ausführungsbeispiel 30°.

Die Radialausdehnung r_{A} des Anfangsabschnitts 22 ist entlang der Drehrichtung 21 ansteigend, insbesondere kontinuierlich ansteigend, ausgeführt. Der Anfangsabschnitt 22 ist im Wesentlichen als ein sich in Drehrichtung 21 öffnendes U ausgeführt.

Der Endabschnitt 23 ist in Wesentlichen kreisförmig ausgeführt.

Die Zellenradkammern 11 sind in radialer Richtung durch das Zellenrad 9 und das Gehäuse 12 begrenzt. Die Radialausdehnung r_{A} des Anfangsabschnitts 22 beträgt gemäß dem gezeigten Ausführungsbeispiel weniger als 50 % der Radialausdehnung r_{K} der Zellenradkammer 11. Die Radialausdehnung r_{E} des Endabschnitts 23 entspricht gemäß dem gezeigten Ausführungsbeispiel der Radialausdehnung r_{K} der Zellenradkammer 11.

Die Drehwinkelausdehnung der Zellenradkammer 11 wird auch als Kammerbreite w_{K} bezeichnet. Gemäß dem gezeigten Ausführungsbeispiel beträgt die Kammerbreite w_{K} 15°. Gemäß dem gezeigten Ausführungsbeispiel ist der Drehwinkel w_{A} des Anfangsabschnitts 22 so groß wie die Kammerbreite w_{K}. Der Drehwinkel w_{E} des Endabschnitts 23 beträgt gemäß dem gezeigten Ausführungsbeispiel das 2-fache der Kammerbreite w_{K}.

An die Auslauföffnung 16 ist die Verbindungsleitung 3 angeschlossen. Die Verbindungsleitung 3 umfasst ein im Wesentlichen vertikal orientiertes Fallrohr 24 und eine Förderleitung 25. Die Förderleitung 25 ist mit dem nicht dargestellten Brenner verbunden. Die Förderleitung 25 ist im Wesentlichen horizontal angeordnet. Die Förderleitung 25 ist in dem Bereich, in dem das Fallrohr 24 angekoppelt ist, als Diffusor 26 ausgeführt. Entlang der Förderrichtung 27 verkleinert sich die Rohrquerschnittsfläche des Diffusors 26.

Stromaufwärts bezogen auf die Förderrichtung 27 ist an den Diffusor 26 ein nicht dargestelltes Fördergebläse angeschlossen, um einen Förderluftstrom bereitzustellen.

An die Förderleitung 25 ist eine erste Druckluftleitung 28 angeschlossen, die über eine äußere Mantelwand in den Zwischenbehälter 4 oberhalb des unteren Gehäusedeckels 15 und durch diesen hindurch geführt ist. Die erste Druckluftleitung 28 mündet in die Zellenradschleuse 2 oberhalb der Auslauföffnung 16. Insbesondere ist eine Öffnung der ersten Druckluftleitung 28 fluchtend und insbesondere konzentrisch zur Auslauföffnung 16 angeordnet.

Über die erste Druckluftleitung 28 kann die Zellenradkammer 11, die sich im Bereich der Auslauföffnung 16 befindet, von oben mit Druckluft durchströmt werden, um eine Entleerung der Zellenradkammer 11 zu verbessern und insbesondere eine vollständige Entleerung der Zellenradkammer 11 sicherzustellen. Die erste Druckluftleitung 28 mündet in einer ersten Zuluftöffnung 29 an der Zellenradschleuse 2. Die erste Zuluftöffnung 29 ist fluchtend zu dem Endabschnitt 23 angeordnet. Die erste Zuluftöffnung 29 ist gemäß dem gezeigten Ausführungsbeispiel senkrecht zur Drehachse 17 orientiert. Die durch die erste Zuluftöffnung 29 zugeführte Förderluft ist parallel zur Drehachse 17 orientiert und ermöglicht ein verbessertes Ausblasen des Kohlenstaubs. Der Kohlenstaub wird vertikal, also parallel zur Drehachse 17, aus der Zellenradschleuse 2 gefördert.

Ferner ist an die Zellenradschleuse eine zweite Druckluftleitung 30 angeschlossen. Die zweite, zusätzliche Druckluftleitung 30 wird durch eine seitliche Öffnung im oberen Gehäusedeckel 31 der Zellenradschleuse 2 geführt. In dem oberen Gehäusedeckel 31 ist eine zweite Zuluftöffnung 32 vorgesehen. Die zweite Zuluftöffnung 32 ist gemäß dem gezeigten Ausführungsbespiel senkrecht zur Drehachse 17 orientiert, so dass die über die zweite Druckluftleitung 30 zugeführte Luft von oben in die jeweilige Zellenradkammer 11 strömt. Die zweite Zuluftöffnung 32 ist fluchtend zu der Auslauföffnung 16, insbesondere zu dem Anfangsabschnitt 22, angeordnet.

Entlang der Drehrichtung 21 ist die zweite Zuluftöffnung 32 vor der ersten Zuluftöffnung 29 angeordnet. Gemäß dem gezeigten Ausführungsbeispiel ist die zweite Zuluftöffnung 32 mit einem Drehwinkel w bezüglich der Drehachse 17 von 15° vor der ersten Zuluftöffnung 29 angeordnet. Insbesondere beträgt der Drehwinkelversatz zwischen der zweiten Zuluftöffnung 32 und der ersten Zuluftöffnung 29 der Kammerbreite w_{K}, also gemäß dem gezeigten Ausführungsbeispiel 15°. Insbesondere entspricht der Drehwinkelversatz zwischen der zweiten Zuluftöffnung 32 und der ersten Zuluftöffnung 29 dem Drehwinkel w_{A} des Anfangsabschnitts 22. Insbesondere beträgt der Drehwinkelversatz mindestens 80 % des Drehwinkels w_{A} des Anfangsabschnitts 22, insbesondere mindestens 90 % des Drehwinkels w_{A} des Anfangsabschnitts 22 und mindestens 95 % des Drehwinkels w_{A} des Anfangsabschnitts 22. Dadurch ist gewährleistet, dass die über den Anfangsabschnitt 22 abzugebende Kohlenstaubmenge abgegeben worden ist, bevor die zu entleerende Zellenradkammer 11 von dem Anfangsabschnitt 22 zu dem Endabschnitt 23 geführt wird.

An einer äußeren Zylindermantelfläche des Gehäuses 12 des Zellenrads 2 ist eine Absaugöffnung 33 angeordnet, an die eine Absaugleitung 34 angeschlossen ist. Über die Absaugöffnung 33 und die Absaugleitung 34 kann Leckluft aus der Zellenradschleuse 2 abgesaugt werden, die bei der Drehbewegung des Zellenrades 9 entstanden ist. Die Leckluft wird insbesondere aus der Zellenradkammer 11 abgesaugt, bevor die Zellenradkammer 11 wieder mit Kohlenstaub aus dem Zwischenbehälter 4 befüllt wird.

Bezogen auf die Drehachse 17 ist die Absaugöffnung 33 der ersten Zuluftöffnung 29 und der zweiten Zuluftöffnung 32 nachgeordnet.

In die Absaugleitung 34 ist eine Venturi-Düse 35 integriert, um den Absaugvorgang der Leckluft aus der Zellenradschleuse 2 zu begünstigen. An einem der Zellenradschleuse 2 abgewandten Ende mündet die Absaugleitung 34 in die Förderleitung 25. Die Absaugleitung 34 mündet in die Förderleitung 34 bezogen auf die Förderrichtung 27 in dem Bereich, in dem das Fallrohr 24 in die Förderleitung 25 mündet. Bezogen auf die Förderrichtung 27 ist die erste Druckluftleitung 28 stromaufwärts des Fallrohrs 24 und der Absaugleitung 34 an der Förderleitung 25 angeschlossen.

In der Förderleitung 25 ist ein Injektor 36 integriert. Der Injektor 36 ist bezogen auf die Förderrichtung 27 bezüglich des Fallrohrs 24 und der Mündung der Absaugleitung 34 in die Förderleitung 25 stromaufwärts angeordnet. Der Injektor 36 ist bezogen auf die Förderrichtung 27 stromabwärts bezüglich des Anschlusses der ersten Druckluftleitung 28 in der Förderleitung 25 angeordnet.

Nachfolgend wird anhand der Fig. 9 die Förderleitung 25 mit dem Fallrohr 24 näher erläutert. Das Fallrohr 24 weist eine obere, der Zellenradschleuse 2 zugewandte Anschlussplatte 37 auf. Mit der Anschlussplatte 37 ist das Fallrohr 24 an die Zellenradschleuse 2, insbesondere am unteren Gehäusedeckel 15 im Bereich der Auslauföffnung 16 befestigt, insbesondere angeflanscht.

Im Bereich der Anschlussplatte 37 weist das Fallrohr 24 eine im Wesentlichen langlochförmige Querschnittsform auf. Die langlochförmige Kontur der Förderquerschnittsfläche des Fallrohrs 24 umfasst zwei gegenüberliegend angeordnete Halbkreisbögen 39, die durch zwei dazwischenliegende Geradabschnitte 40 miteinander verbunden sind. Die Querschnittsfläche des Fallrohrs 24 ist größer als die Auslauföffnung 16. Insbesondere ist die Auslauföffnung 16 vollständig durch die Querschnittsfläche des Fallrohrs 24 im Bereich der Anschlussplatte 37 abgedeckt. Sämtlicher, über die Auslauföffnung 16 aus der Zellenradschleuse 2 abgegebener Kohlenstaub gelangt unmittelbar in das Fallrohr 24. Das Fallrohr 24 weist eine Rohrlängsachse 38 auf, die vertikal orientiert ist. Eine Förderquerschnittsfläche des Fallrohrs 24 nimmt entlang der nach unten gerichteten Förderrichtung kontinuierlich ab.

Die Förderquerschnittsfläche weist insbesondere eine langlochförmige, runde oder ovale Kontur auf. Insbesondere ist die Außenkontur der Förderquerschnittsfläche konvex ausgeführt. Insbesondere ist die Rutschfläche des Fallrohrs 24 rinnenartig ausgeführt.

Insbesondere ist das Fallrohr 24 unmittelbar an die Förderleitung 25 angeschlossen. Im Bereich der Verbindung des Fallrohrs 24 an die Förderleitung 25 findet insbesondere eine Umlenkung des Kohlenstaubstroms entlang der Verbindungsleitung 3 statt, insbesondere eine 90°-Umlenkung. Die Förderleitung 25 und das Fallrohr 24 bilden insbesondere ein T-Stück. Die Förderquerschnittsfläche ist doppelsymmetrisch ausgeführt, wobei eine erste Symmetrieachse senkrecht zu den Geradabschnitten 40 und die zweite Symmetrieachse senkrecht zu der ersten Symmetrieachse verläuft.

Die Kontur der Förderquerschnittsfläche ist insbesondere knickfrei ausgeführt. Das Risiko eines Anhaftens von Kohlenstaub in Knickbereichen des Fallrohrs 24 ist vermieden. Die kreisbogenförmigen Konturabschnitte des Fallrohrs 24 sind durch zwei Halbrohre 41 ausgeführt, die durch zwei dreieckförmige Blecheinsätze 42 miteinander verbunden sind. Die beiden Halbrohre 41 sind mit einem Neigungswinkel m zueinander orientiert. Der Neigungswinkel m beträgt gemäß dem gezeigten Ausführungsbeispiel 10°. Vorteilhafterweise ist der Neigungswinkel m in einem Bereich zwischen 2° und 30°, insbesondere in einem Bereich von 5° bis 20° festgelegt.

Insbesondere ist mindestens eines der Halbrohre 41 gegenüber der Vertikalen geneigt. Dieses gegenüber der Vertikalen geneigt angeordnete Halbrohr 41 weist an seiner Innenseite eine Rutschfläche 43 für den Kohlenstaub auf. Die Rutschfläche ist rinnenartig ausgeführt und weist insbesondere eine Halbkreiskontur auf.

Nachfolgend wird die Funktionsweise der Kohlenstaubverbrennungsvorrichtung 1 näher erläutert. Aus dem nicht dargestellten Kohlenstaubsilo wird Braunkohlestaub in den Zwischenbehälter 4 abgegeben. Mittels des Rührwerks 8 wird der Kohlenstaub in dem Zwischenbehälter 4 gelockert. Der gelockerte Kohlenstaub wird mittels des Rührwerks 8 durch die Zulauföffnung 13 im oberen Gehäusedeckel 31 in die Zellenradschleuse 2 gefördert und auf die Zellenradkammern 11, die sich unterhalb der Zulauföffnung 13 befinden, gefüllt.

Das Zellenrad 9 wird über den Getriebemotor 18 und die im Kettengehäuse 19 angeordnete Kette angetrieben. Der Getriebemotor 18 ist frequenzgeregelt. Je höher die Drehzahl des Getriebemotors 18, also je höher die Drehzahl des Zellenrads 2, desto größer ist der Massedurchsatz von Kohlenstaub durch die Zellenradschleuse 2 und damit die zugeführte Kohlenstaubmenge in den Brenner. Durch die Drehbewegung des Zellenrads 9 entlang der Drehrichtung 21 wird der Kohlenstaub in den Zellenradkammern 11 zu der Auslauföffnung 16 gefördert. Über die zweite Zuluftöffnung 32 wird im Bereich des Anfangsabschnitts 22 Druckluft zugeführt. Dadurch ist gewährleistet, dass der Kohlenstaub in Bewegung versetzt wird und damit fließfähig bleibt. Ein Zusetzen des Kohlenstaubs ist vermieden. Dadurch, dass der Anfangsabschnitt 22 eine vergleichsweise kleine Radialausdehnung r_{A} aufweist, kann der Kohlenstaub gleichmäßig über die Auslauföffnung 16 aus der Zellenradschleuse 2 in das Fallrohr 24 abgegeben werden. Dieser Zustand ist in Fig. 5 dargestellt.

Durch eine weitere Drehbewegung des Zellenrads 9, die in Fig. 6 und 7 dargestellt ist, wird der Kohlenstaub weiterhin und kontinuierlich durch den Anfangsabschnitt 22 der Auslauföffnung 16 abgegeben. Durch die Zuführung von Druckluft über die erste Zuluftöffnung 29 ist gewährleistet, dass die Zellenradkammer 11 von oben mit Druckluft durchströmt wird. Die Zellenradkammer 11 der Zellenradschleuse 2 wird vollständig entleert. Gemäß einer weiteren Drehbewegung des Zellenrads 9 in Drehrichtung 21 wird der restliche, noch in der Zellenradkammer 11 befindliche Kohlenstaub über den Endabschnitt 23 in das Fallrohr 24 abgegeben. Dadurch, dass die Radialausdehnung des Endabschnitts 23 im Wesentlichen der Radialausdehnung der Zellenradkammer 11 entspricht, wird die vollständige Entleerung der Zellenradkammer 11 vereinfacht.

Die Druckluftmenge, die über die erste Druckluftleitung 28 und/oder über die zweite Druckluftleitung 30 zugeführt wird, ist veränderlich einstellbar.

Die durch die Entleerung der Zellenradkammer 11 entstandene Leckluft wird aus der jeweiligen Zellenradkammer 11 über die Absaugöffnung 33 und die Absaugleitung 34 aus der Zellenradschleuse 2 abgesaugt und der Förderleitung 25 zugeführt. Das Absaugverhalten ist durch die in der Absaugleitung 34 integrierte Venturi-Düse 35 verbessert. Durch die Venturi-Düse 35 wird in der Absaugleitung 34 ein Sogstrom erzeugt.

Dadurch, dass der aus der Zellenradschleuse 2 abgegebene Kohlenstaub auf die Rutschfläche 43 des Fallrohrs 24 trifft, dient das Fallrohr 24 als Rutsche. Dadurch ist verhindert, dass der abgegebene Kohlenstaub ungebremst vertikal nach unten in die Förderleitung 25 fällt. Der Kohlenstaub wird durch die geneigte Rutschfläche 43 des Fallrohrs 24 gezielt und gleichmäßig an der Förderleitung 25 aufgegeben.

Der über das Fallrohr 24 der Förderleitung 25 aufgegebene Kohlenstaub und die über die Absaugleitung 34 abgesaugte Leckluft gelangen in der Förderleitung 25 in den Injektor 36, der insbesondere eine nicht dargestellte Injektordüse aufweist. Durch die von dem nicht dargestellten Fördergebläse erzeugte Förderluft wird der Kohlenstaub entlang der Förderrichtung 27 durch die Förderleitung 25 dem nicht dargestellten Brenner zugeführt.

Die Kohlenstaubverbrennungsvorrichtung 1 gewährleistet eine gleichmäßige und kontinuierliche Zuführung von Kohlenstaub aus der Zellenradschleuse 2 in den Brenner 3.

## Patentansprüche

1. Dosiervorrichtung für Kohlenstaub umfassend
a. eine Zellenradschleuse (2) zum Dosieren einer Kohlenstaubmenge, wobei die Zellenradschleuse (2) aufweist
i. ein Gehäuse (12) mit einer Zulauföffnung (16) zum Zuführen von Kohlenstaub,
ii. ein in dem Gehäuse (12) um eine Drehachse (17) entlang einer Drehrichtung (21) drehantreibbar gelagertes Zellenrad (9), das mehrere Zellenradkammern (11) vorgibt,
iii. eine Auslauföffnung (16) zur Abgabe von Kohlenstaub aus der Zellenradschleuse (2),
b. eine an einer ersten Zuluftöffnung (29) der Zellenradschleuse (2) angeschlossene erste Druckluftleitung (28) zum Ausblasen von Kohlenstaub aus der Zellenradschleuse (2) durch die Auslauföffnung (16),
c. eine an einer zweiten Zuluftöffnung (32) der Zellenradschleuse (2) angeschlossene zweite Druckluftleitung (30) zum Aufwirbeln von Kohlenstaub in zumindest einer der Zellenradkammern (11).

2. Dosiervorrichtung gemäß Anspruch 1, **dadurch gekennzeichnet, dass** die erste Zuluftöffnung (29) quer, insbesondere senkrecht, zur Drehachse (17) orientiert ist.

3. Dosiervorrichtung gemäß einem der vorstehenden Ansprüche, **dadurch gekennzeichnet, dass** die erste Zuluftöffnung (29) an einem oberen Gehäusedeckel (31) der Zellenradschleuse (2) angeordnet ist.

4. Dosiervorrichtung gemäß einem der vorstehenden Ansprüche, **dadurch gekennzeichnet, dass** die erste Zuluftöffnung (29) fluchtend bezüglich der Auslauföffnung (16) angeordnet ist.

5. Dosiervorrichtung gemäß einem der vorstehenden Ansprüche, **dadurch gekennzeichnet, dass** die zweite Zuluftöffnung (32) quer, insbesondere senkrecht, zur Drehachse (17) orientiert ist.

6. Dosiervorrichtung gemäß einem der vorstehenden Ansprüche, **dadurch gekennzeichnet, dass** die zweite Zuluftöffnung (32) an einem oberen Gehäusedeckel (31) der Zellenradschleuse (2) angeordnet ist.

7. Dosiervorrichtung gemäß einem der vorstehenden Ansprüche, **dadurch gekennzeichnet, dass** entlang der Drehrichtung (21) die zweite Zuluftöffnung (32) vor der ersten Zuluftöffnung (29) angeordnet ist.

8. Dosiervorrichtung gemäß Anspruch 7, **dadurch gekennzeichnet, dass** die zweite Zuluftöffnung (32) mit einem Drehwinkel (w) bezüglich der Drehachse (17) vor der ersten Zuluftöffnung (29) angeordnet ist, wobei gilt: 1° < w < 30°, insbesondere 5° < w < 20°, insbesondere w = 15°.

9. Dosiervorrichtung gemäß einem der vorstehenden Ansprüche, **dadurch gekennzeichnet, dass** die zweite Zuluftöffnung (32) fluchtend bezüglich der Auslauföffnung (16) angeordnet ist.
